# EUROPÄISCHE PATENTSCHRIFT

(11) **EP 1 132 208 B1**
(45) Veröffentlichungstag und Bekanntmachung des Hinweises auf die Patenterteilung: **04.12.2002**
(21) Anmeldenummer: 01109797.9
(22) Anmeldetag: 22.12.1998
(51) Int. Cl.: B41F 23/00

(54) **Einrichtung zum Behandeln einer Papierbahn oder eines Papierbogens**
Device for the treatment of a paper web or a paper sheet
Dispositif pour le traitement d'une bande de papier ou d'une feuille de papier

(30) Priorität: 24.12.1997 DE 19757896
(43) Veröffentlichungstag der Anmeldung: 12.09.2001
(62) Teilanmeldung aus: 98966563.3
(73) Patentinhaber: Koenig & Bauer Aktiengesellschaft, 97080 Würzburg (DE)
(72) Erfinder: Schaede, Johannes Georg, 97074 Würzburg (DE)

(56) Entgegenhaltungen:
- DE-A- 19 617 601
- US-A- 3 074 086
- PATENT ABSTRACTS OF JAPAN vol. 009, no. 172 (M-397), 17. Juli 1985 (1985-07-17) & JP 60 044442 A (TOPPAN INSATSU KK), 9. März 1985 (1985-03-09)

## Beschreibung

Die Erfindung betrifft eine Einrichtung zum Behandeln einer Papierbahn oder eines Papierbogens gemäß dem Oberbegriff des Anspruchs 1.

Durch die DE 21 61 322 C3 ist eine Vorrichtung zum Behandeln von Papierbahnen vor dem Druck bekannt, bei welcher die Papierbahn mittels eines Streckwalzenpaares einem Vorwalkprozeß ausgesetzt wird, um die Papierbahn während des Bedruckens stabil zu halten.

Weiterhin haben die Streckwalzen eine zumindest geringfügig andere Umfangsgeschwindigkeit gegenüber den Zylindern der nachfolgenden Druckwerke. Dadurch sollen etwaiger Papierstaub oder lose mit der Papierbahn verbundene Partikel schon vor dem Einlauf in das erste Druckwerk entfernt werden. An jede Streckwalze ist ein Feuchtmittelwerk anstellbar.

Die DE 196 17 601 A1 beschreibt ein Verfahren zum Bedrucken und Veredeln von Bahnen, wobei die laufende Bahn satiniert und anschließend ohne Zwischenaufwicklung bedruckt wird.

Die DE-PS 245 182 zeigt eine Papierbahn, die zwischen Lackieren und Bedrucken satiniert wird.

Die US 21 47 421 offenbart Kalanderwalzen, wobei eine der Kalanderwalzen von einem drehzahlgesteuerten Elektromotor angetrieben wird.

Der Erfindung liegt die Aufgabe zugrunde, eine Einrichtung zum Behandeln einer Papierbahn oder Papierbogen vor dem Bedrucken zu schaffen.

Erfindungsgemäß wird diese Aufgabe durch die Merkmale des Anspruchs 1 gelöst.

Die mit der Erfindung erzielbaren Vorteile bestehen insbesondere darin, daß dem Kalanderwalzenpaar keine zusätzlichen maschinellen Hilfsmittel oder Feuchtwasser zugeordnet werden muß, um den Papierstaub bzw. solche der Papierbahn anhaftenden Partikel unwirksam zu machen. Der Bedruckstoff erhält durch das Verdichten eine bessere Qualität, so daß ein Bedruckstoff minderer Qualität verwendet werden kann.
Das Verfahren ist vorteilhaft bei Trockenoffset-Druckverfahren anwendbar, bei welchen eine reinigende Wirkung der Druckplatte durch Feuchtwerke entfällt. Weiterhin ist erfindungsgemäß zwischen dem Kalanderwalzenpaar und dem ersten Druckwerk eine Papierbahnspannungs-Regeleinrichtung angeordnet, um durch den Kalanderprozeß auftretende Papierbahnspannungsschwankungen ausgleichen zu können.

Ein Ausführungsbeispiel der Erfindung ist in der Zeichnung dargestellt und wird im folgenden näher beschrieben. Die einzige Figur zeigt eine schematische Darstellung des Papierbahnverlaufes bis zum ersten Druckwerk einschließlich der erfindungsgemäßen Einrichtung.

Von einer auf einem Rollenwechsler 1 befindlichen Papierbahnvorratsrolle 2 wird eine Papierbahn 3 abgezogen und über eine Umlenkwalze 4 einem aus zwei Kalanderwalzen 6; 7 bestehendem Kalanderwalzenpaar 8 zugeführt. Nachfolgend läuft die Papierbahn 3 über eine Papierbahnspannungs-Regeleinrichtung 9 in ein Druckwerk 11 einer Rollenrotationsdruckmaschine ein. Das Druckwerk 11 steht mit nicht dargestellten Farbwerken, z. B. für sogenannten wasserlosen Offsetdruck (Trockenoffset) in Verbindung.
In diesem Druckwerk 11 werden beispielsweise "wasserlose" Druckformen, z. B. Flachdruckformen oder Flachdruckplatten oder Flachdruckfolien verwendet, so daß keine Feuchtwerke notwendig sind. Damit entfällt aber auch die "Reinigungswirkung" der Feuchtwerke.

Die Kalanderwalzen 6; 7 können jeweils einen elastischen Überzug, z. B. aus Gummi oder einen harten Überzug, z. B. aus Metall (Chrom) aufweisen.

Nach einer anderen Ausführungsvariante ist es möglich, daß eine erste Kalanderwalze 6 oder 7 einen elastischen Überzug und eine zweite Kalanderwalze 7 oder 6 einen harten Überzug aufweist.

Das Kalanderwalzenpaar 8 kann einen gemeinsamen Antrieb aufweisen oder jede Kalanderwalze 6; 7 kann mit einem Einzelantrieb, z. B. einem Elektromotor versehen sein. Auch ist es möglich nur eine Kalanderwalze 6 oder 7 anzutreiben. Der Antrieb kann beispielsweise mittels eines winkellagegeregelten Elektromotors erfolgen.

Der Antrieb ist also mechanisch unabhängig von anderen Aggregaten, z. B. Druckwerken der Druckmaschine, d. h. nicht antriebstechnisch gekoppelt.

Infolge der Anordnung eines Kalanderwalzenpaares 8 vor dem Druckwerk 11 werden der Papierbahn 3 anhaftender Papierstaub oder andere Partikel in die Oberfläche der Papierbahn 3 eingebracht, d. h. eingewalzt. Ein Entfernen dieser Partikel entfällt und somit zusätzliche Vorrichtungskosten. Die Qualität der Papierbahn wird verbessert.

Anstelle von Papierbahnen 3 ist die Anordnung des Kalanderpaares auch auf Papierbogen, z. B. in Bogendruckmaschinen verwendbar.

Durch die Anordnung der Papierbahnspannungs-Regeleinrichtung 9 zwischen dem Kalanderwalzenpaar 8 und dem Druckwerk 11 wird dem Druckwerk 11 eine Papierbahn 3 stets gleichbleibender Bahnspannung zugeführt.

### Bezugszeichenliste

- 1: Rollenwechsler
- 2: Papierbahnvorratsrolle (1)
- 3: Papierbahn (2)
- 4: Umlenkwalze
- 5: -
- 6: Kalanderwalze (8)
- 7: Kalanderwalze (8)
- 8: Kalanderwalzenpaar
- 9: Papierbahnspannungs-Regeleinrichtung
- 10: -
- 11: Druckwerk

## Patentansprüche

1. Einrichtung zum Behandeln einer Papierbahn (3)oder eines Papierbogens vor dem Bedrucken, mittels eines Kalanderwalzenpaares (8), **dadurch gekennzeichnet, daß** zwischen dem Kalanderwalzenpaar (8) und einem ersten Druckwerk (11) eine Papierbahnspannungs-Regeleinrichtung (9) angeordnet ist.

2. Einrichtung nach Anspruch 1, **dadurch gekennzeichnet, daß** das Kalanderwalzenpaar (8) vor einem ersten mit "wasserlosen" Flachdruckformen arbeitenden Druckwerk (11) für Offsetdruck angeordnet ist.

3. Einrichtung nach Anspruch 1, **dadurch gekennzeichnet, daß** jede Kalanderwalze (6; 7) einen elastischen Überzug oder einen harten Überzug aufweist.

4. Einrichtung nach Anspruch 1, **dadurch gekennzeichnet, daß** eine erste Kalanderwalze (6 oder 7) einen elastischen Überzug und eine zweite Kalanderwalze (7 oder 6) einen harten Überzug aufweist.

5. Einrichtung nach Anspruch 1, **dadurch gekennzeichnet, daß** das Kalanderwalzenpaar (6; 7 bzw. 8) einen gemeinsamen Antrieb aufweist.

6. Einrichtung nach Anspruch 1, **dadurch gekennzeichnet, daß** jede Kalanderwalze (6; 7) einen separaten Antrieb aufweist.

## Claims

1. Device for the treatment of a paper web (3) or a paper sheet before being printed, by means of a pair of calender rolls (8), which are arranged upstream of a first printing unit (11) in a printing machine, **characterized in that** a paper web tension control device (9) is arranged between the pair of calender rolls (8) and a first printing unit (11).

2. Device according to Claim 1, **characterized in that** the pair of calender rolls (8) is arranged upstream of a first printing unit (11) operating with "waterless" planographic printing plates for offset printing.

3. Device according to Claim 1, **characterized in that** each calender roll (6; 7) has a resilient cover or a hard cover.

4. Device according to Claim 1, **characterized in that** a first calender roll (6 or 7) has a resilient cover and a second calender roll (7 or 6) has a hard cover.

5. Device according to Claim 1, **characterized in that** the pair of calender rolls (6; 7 or 8) has a common drive.

6. Device according to Claim 1, **characterized in that** each calender roll (6; 7) has a separate drive.

## Revendications

1. Dispositif pour le traitement d'une bande de papier (3) ou d'une feuille de papier avant impression, au moyen d'une paire de rouleaux de calandrage (8), **caractérisé en ce qu'**un dispositif de réglage de la tension de bande de papier (9) est disposé entre la paire de rouleaux de calandrage (8) et un premier groupe d'impression (11).

2. Dispositif selon la revendication 1, **caractérisé en ce que** la paire de rouleaux de calandrage (9) est disposée en amont d'un premier groupe d'impression (11), pour impression offset, travaillant avec des formes d'impression plates, "sans eau".

3. Dispositif selon la revendication 1, **caractérisé en ce que** chaque rouleau de calandrage (6; 7) présente un revêtement élastique ou bien un revêtement dur.

4. Dispositif selon la revendication 1, **caractérisé en ce qu'**un premier rouleau de calandrage (6 ou 7) présente un premier revêtement élastique et un deuxième rouleau de calandrage (7 ou 6) présente un revêtement dur.

5. Dispositif selon la revendication 1, **caractérisé en ce que** la paire de rouleaux de calandrage (6; 7 ou 8) présente un entraînement commun.

6. Dispositif selon la revendication 1, **caractérisé en ce que** chaque rouleau de calandrage (6; 7) présente un entraînement séparé.
